# EUROPÄISCHE PATENTSCHRIFT

(11) **EP 3 583 319 B1**
(45) Veröffentlichungstag und Bekanntmachung des Hinweises auf die Patenterteilung: **15.05.2024**
(21) Anmeldenummer: 18701730.6
(22) Anmeldetag: 24.01.2018
(51) Int. Cl.: F04C 23/00, F04C 18/08, F04C 18/12

(54) **MEHRSTUFIGE WÄLZKOLBENPUMPE**
MULTI-STAGE ROTARY LOBE PUMP
POMPE ROOTS À ÉTAGES MULTIPLES

(30) Priorität: 17.02.2017 DE 202017001029 U
(43) Veröffentlichungstag der Anmeldung: 25.12.2019
(73) Patentinhaber: Leybold GmbH, 50968 Köln (DE)
(72) Erfinder: KOLVENBACH, Dieter, 50999 Köln (DE)
(74) Vertreter: dompatent von Kreisler Selting Werner - Partnerschaft von Patent- und Rechtsanwälten mbB
(86) Internationale Anmeldenummer: PCT/EP2018/051641
(87) Internationale Veröffentlichungsnummer: WO 2018/149598

(56) Entgegenhaltungen:
- EP-A1- 1 006 281
- EP-A2- 1 479 913
- GB-A- 2 088 957
- GB-A- 2 137 696
- JP-U- S6 319 090

## Beschreibung

Die Erfindung betrifft eine mehrstufige Wälzkolbenpumpe.

Wälzkolbenpumpen weisen beispielsweise zweizähnige, in einer Pumpkammer angeordnete Drehkolben auf. Die beiden je Pumpkammer vorgesehenen Drehkolben werden gegenläufig angetrieben, so dass durch die einzelnen entstehenden Kammern Gas durch einen Haupteinlass angesaugt und über einen Hauptauslass wieder ausgestoßen wird. Der Haupteinlass sowie der Hauptauslass verlaufen hierbei in radialer Richtung und sind einander gegenüberliegend angeordnet. Ferner sind auch mehrzähnige, insbesondere drei oder vier Zähne aufweisende Drehkolben bekannt. Auch hier erfolgt ein im Wesentlichen radiales Pumpen des Gases von einem radial angeordneten Haupteinlass zu einem radial angeordneten Hauptauslass.

Zur Erzielung geringer Drücke sind ferner mehrstufige Wälzkolbenpumpen bekannt. Je Stufe weisen derartige Wälzkolbenpumpen ein Drehkolbenpaar auf. Hierbei wird das zu pumpende Gas von einem Auslass einer Pumpstufe zum Einlass einer benachbarten Pumpstufe gefördert. Dies erfolgt über Verbindungskanäle. Die Verbindungskanäle können, wie beispielsweise in US 2010/0158728 beschrieben, im Gehäuse der Wälzkolbenpumpe angeordnet sein, wobei die Verbindungskanäle die Pumpkammern, in denen die Drehkolben angeordnet sind, umgeben bzw. radial außerhalb der Pumpkammern angeordnet sind. Dies ist erforderlich, um Gas von einem beispielsweise im unteren Bereich der Wälzkolbenpumpe angeordneten Auslass einer Pumpstufe zu einem im gegenüberliegenden, beispielsweise oberen Bereich einer Wälzkolbenpumpe angeordneten Einlass der benachbarten Pumpstufe zu fördern. Derartige Wälzkolbenpumpen weisen den Nachteil auf, dass die Ausgestaltung der Kanäle im Gehäuse technisch komplex ist. Ferner muss das Gehäuse zur Aufnahme der Verbindungskanäle großvolumig ausgebildet sein. Dies führt nicht nur zu großen Außenabmessungen der Wälzkolbenpumpe sondern insbesondere auch zu hohen Kosten. Die hohen Kosten sind neben dem aufwändigen Fertigungsprozess auch durch den großen Metalleinsatz hervorgerufen.

Ferner sind aus WO 2013/023954 mehrstufige Wälzkolbenpumpen bekannt, bei denen die Wälzkolben drei oder mehr Zähne aufweisen. Die Verbindungskanäle zwischen benachbarten Pumpkammern sind hierbei in den Zwischenwänden angeordnet, die benachbarte Pumpkammern voneinander trennen. Aufgrund des Vorsehens von drei oder mehr Zähnen je Drehkolben ist es möglich, dass die Verbindungskanäle ausschließlich axial in den Zwischenwänden angeordnet sind. Da ein derartiges axiales Anordnen von Verbindungskanälen nur bei drei- oder mehrzähnigen Drehkolbenpumpen möglich ist, weist eine derartige Pumpe den Nachteil auf, dass das Saugvermögen geringer ist als bei Wälzkolbenpumpen mit zweizähnigen Drehkolben.

Eine weitere Wälzkolbenpumpe mit dreizähnigen Drehkolben ist aus US 2005/0089424 bekannt. Es handelt sich um eine mehrstufige Wälzkolbenpumpe, wobei die einzelnen Pumpstufen durch Zwischenwände voneinander getrennt sind. Die Verbindungskanäle zwischen den Pumpstufen sind in den Zwischenwänden angeordnet. Hierbei sind die Verbindungskanäle Z-förmig ausgebildet. Die Verbindungskanäle weisen insofern einen Einlassbereich, einen radial verlaufenden Verbindungsbereich und einen axial verlaufenden Auslassbereich auf. Dies führt zu hohen Strömungsverlusten. JPS6319090U offenbart eine mehrstufige Wälzkolbenpumpe gemäß dem Oberbegriff von Anspruch 1.

Aufgabe der Erfindung ist es, eine mehrstufige Wälzkolbenpumpe zu schaffen, mit der hohe Saugvermögen erzielt werden können.

Die Lösung der Aufgabe erfolgt erfindungsgemäß durch eine mehrstufige Wälzkolbenpumpe gemäß Anspruch 1.

Die erfindungsgemäße mehrstufige Wälzkolbenpumpe weist mehrere in einem Pumpengehäuse ausgebildete Pumpkammern auf. In jeder der Pumpkammern sind zur Ausbildung einer Pumpstufe zwei zweizähnige Drehkolben angeordnet. Benachbarte Pumpstufen sind durch Zwischenwände voneinander getrennt. In den Zwischenwänden sind Verbindungskanäle angeordnet, um die benachbarten Pumpstufen miteinander zu verbinden. Die Verbindungskanäle sind erfindungsgemäß hierbei derart ausgebildet, dass zumindest einer, vorzugsweise alle Verbindungskanäle mit einem axialen Einströmraum verbunden sind, in denen das geförderte Medium aus der Pumpkammer einer Pumpstufe durch eine Einströmöffnung in den Einströmraum einströmt. Erfindungsgemäß ist die Einströmöffnung hierbei derart ausgebildet, dass der Querschnitt der Einströmöffnung größer ist als der Querschnitt der Verbindungskammer. Durch das erfindungsgemäße Ausgestalten der mehrstufigen Wälzkolbenpumpe mit zweizähnigen Drehkolben kann ein hohes Saugvermögen erzielt werden. Durch Vorsehen eines eine große Einströmöffnung aufweisenden Einströmraums können auch bei innerhalb der Zwischenwände angeordneten, dadurch verkürzten Verbindungskanälen die Strömungswiderstände verringert werden. Dies verringert die erforderliche Leistungsaufnahme der Pumpe und erhöht das Saugvermögen und somit den Wirkungsgrad der Pumpe.

Da es sich erfindungsgemäß um eine Wälzkolbenpumpe mit zweizähnigen Drehkolben handelt, ist es bevorzugt, dass der Verbindungskanal zwischen zwei Pumpstufen im Wesentlichen insbesondere ausschließlich radial angeordnet ist und vollständig in der Zwischenwand verläuft. Der Verbindungskanal weist somit zumindest einen, insbesondere ausschließlich radial verlaufenden Kanalabschnitt auf. Besonders bevorzugt ist es, dass der gesamte Verbindungskanal radial angeordnet ist, wobei der Verbindungskanal hierbei insbesondere mit einem in Strömungsrichtung vorgelagerten axialen Einströmraum vorzugsweise unmittelbar verbunden ist. Besonders bevorzugt ist es, dass zusätzlich ein axialer Ausströmraum vorgesehen ist, der vorzugsweise ebenfalls unmittelbar mit dem radial verlaufenden Verbindungskanal verbunden ist. Der Ausströmraum ist sodann über eine Ausströmöffnung mit der nächsten Pumpstufe verbunden, wobei die Ausströmöffnung des Verbindungskanals den Einlass der nächsten Pumpstufe ausbildet.

Vorzugsweise weist die Einströmöffnung des Einströmraums einen größeren Querschnitt als der radiale Kanalabschnitt des Verbindungskanals und insbesondere als der im Wesentlichen ausschließlich radial verlaufende Verbindungskanal auf. Besonders bevorzugt ist, dass der Querschnitt der Einströmöffnung mindestens 10%, insbesondere mindestens 20% und besonders bevorzugt mindestens 30% größer als der Querschnitt des Verbindungskanals ist.

Zur weiteren Verringerung der auftretenden Strömungswiderstände ist es ferner bevorzugt, dass vorzugsweise alle Kanten an der Einströmöffnung vorzugsweise auch an Übergängen zwischen dem Einströmraum und dem Verbindungskanal durch Radien strömungsgünstig abgerundet sind. Vorzugsweise ist der Radius der Rundung größer als zwei Millimeter.

Bei einer weiteren bevorzugten Ausführungsform ist dem Einströmraum in Strömungsrichtung ein Vorraum vorgelagert. Das zu prüfende fördernde Medium gelangt somit zumindest teilweise zunächst in einen Vorraum, bevor es sodann in den Einströmraum weitergeleitet wird. Ggf. kann die Anordnung des Vorraums und des Einströmraums jedoch so ausgebildet sein, dass das Medium auch aus der Pumpkammer unmittelbar in den Einströmraum gelangen kann. Durch eine derartige Ausgestaltung werden die Strömungswiderstände weiter verringert. Das Vorsehen eines Vorraums stellt unabhängig von dem Querschnitt der Einströmöffnung eine unabhängige Erfindung dar.

In besonders bevorzugter Weiterbildung ist der Vorraum radial zum Drehkolbenpaar angeordnet. Dies hat den Vorteil, dass das zu fördernde Medium beim Einströmen in den Vorraum nicht umgelenkt werden muss. Besonders bevorzugt ist es daher, dass der Vorraum einen Teil der Pumpkammer ausbildet, in den die Drehkolben jedoch nicht hineinragen. Besonders bevorzugt erstreckt sich der Vorraum über die gesamte Breite der Pumpkammer, so dass ein strömungswiderstandsfreies Einströmen des Mediums in den Vorraum möglich ist.

Bei einer besonders bevorzugten Weiterbildung der Erfindung sind die in den Zwischenwänden angeordneten Verbindungskanäle zusätzlich mit einem Ausströmraum verbunden. Hierbei ist es bevorzugt, dass die Verbindung insbesondere unmittelbar erfolgt, wobei vorzugsweise der Verbindungskanal ausschließlich radial innerhalb der Zwischenwände angeordnet ist. Vorzugsweise weist der Ausströmraum eine Ausströmöffnung auf. Der Querschnitt der Ausströmöffnung ist hierbei vorzugsweise derart ausgebildet, dass er größer als der Querschnitt des Verbindungskanals ist. Der Querschnitt der Ausströmöffnung ist vorzugsweise 10%, insbesondere 20% und besonders bevorzugt 30% größer als der Querschnitt des Verbindungskanals. Des Weiteren sind auch in diesem Bereich die Kanten vorzugsweise wie in dem Bereich des Einströmraums abgerundet.

In einer besonders bevorzugten Weiterbildung der Erfindung ist zusätzlich ein Nachraum vorgesehen. Dieser ist in Strömungsrichtung dem Ausströmraum nachgelagert. Hierbei kann der Nachraum derart angeordnet und ausgebildet sein, dass das Medium aus dem Ausströmraum durch die Ausströmöffnung vollständig oder nur teilweise in den Nachraum strömt. Das Medium kann somit in die nachfolgende Pumpstufe, ggf. teilweise unmittelbar aus der Ausströmöffnung einströmen oder aber ganz oder teilweise zunächst in den Nachraum strömen, um sodann aus diesem in die nächste Pumpkammer einzuströmen. Der Nachraum ist vorzugsweise entsprechend dem Vorraum ausgebildet. Insbesondere ist der Nachraum vorzugsweise radial zu dem Drehkolbenpaar angeordnet. Bevorzugt ist es hierbei wiederum, dass die Drehkolben nicht in den Vorraum hineinragen und sich der Vorraum insbesondere über die gesamte Breite der Pumpstufe erstreckt.

Gemäß der Erfindung weist das Gehäuse mindestens einen Einlassdeckel auf. Der mindestens eine Einlassdeckel bildet eine Seitenwand des Einströmraums insbesondere vollständig aus. Durch Öffnen bzw. Entfernen des mindestens einen Einlassdeckels ist der Einströmraum beispielsweise zum Reinigen auf einfache Weise zugänglich. Ferner ist durch Vorsehen des mindestens einen Einlassdeckels die Geometrie vereinfacht und insofern die Herstellung einfacher.

In bevorzugter Weiterbildung ist ein beispielsweise zusätzlicher Einlassdeckel vorgesehen, der eine Seitenwand des Vorraums ausbildet. Auch dieser Seitendeckel ist vorzugsweise derart ausgebildet, dass dieser die Wand vollständig ausbildet, so dass der Vorraum beispielswiese zum Reinigen gut zugänglich ist. Hierdurch ist wiederum die Geometrie vereinfacht und insofern eine kostengünstigere Herstellung möglich. Über den Einlassdeckel des Vorraums ist ferner der Pumpraum gut zugänglich.

Besonders bevorzugt ist es, dass ein Seitendeckel sowohl eine Seitenwand des Einströmraums als auch des Vorraums ausbildet. In besonders bevorzugter Weiterbildung erstreckt sich der Einlassdeckel über mindestens zwei benachbarte Pumpstufen und besonders bevorzugt über sämtliche Pumpstufen der mehrstufigen Wälzkolbenpumpe.

Gemäß der Erfindung, weist das Gehäuse mindestens einen Auslassdeckel auf, der eine Seitenwand des Ausströmraums ausbildet. Der Auslassdeckel ist hierbei vorzugsweise entsprechend dem Einlassdeckel weitergebildet, wobei insbesondere auch ein Auslassdeckel für einen Nachraum vorgesehen ist und in besonders bevorzugter Ausführungsform sich der Auslassdeckel über eine oder mehrere Pumpstufen, insbesondere alle Pumpstufen, erstreckt.

Nachfolgend wird die Erfindung anhand einer bevorzugten Ausführungsform unter Bezugnahme auf die anliegenden Zeichnungen näher erläutert.

Es zeigen:
- Fig. 1: Prinzipskizzen einer zweistufigen erfindungsgemäßen Wälzkolbenpumpe in Schnittansicht in unterschiedlichen Drehstellungen des Wälzkolbenpaars,
- Fig. 2: einen schematischen perspektivischen Längsschnitt der erfindungsgemäßen mehrstufigen Wälzkolbenpumpe, und
- Fig. 3: eine schematische Darstellung eines Einlassbereichs des Einströmraums in Draufsicht.

Jede Pumpstufe der erfindungsgemäßen mehrstufigen Wälzkolbenpumpe weist ein Wälzkolbenpaar auf. Das Wälzkolbenpaar umfasst jeweils zwei zweizähnige Drehkolben 10. Diese sind jeweils auf einer Welle 12 angeordnet und werden in entgegengesetzte Richtung zum Fördern des Mediums gedreht. Die einzelnen Wälzkolben der hintereinander angeordneten Pumpstufen sind jeweils auf einer gemeinsamen Welle angeordnet, so dass die Wälzkolbenpumpe zwei Wellen 12 aufweist. Die Wälzkolben 10 jeweils eines Wälzkolbenpaares sind in einer eine Pumpstufe ausbildenden Pumpkammer 14 angeordnet. Die Pumpkammer ist durch ein zweiteiliges Gehäuse 16, 18 ausgebildet. Eine Gehäusetrennung 20 ist hierbei in der Mitte der beiden Wellen 12 vorgesehen, so dass eine einfache Montage möglich ist. Des Weiteren ist das Gehäuse mit einem Einlassdeckel 22 und einem Auslassdeckel 24 versehen.

Aus dem in Fig. 2 dargestellten schematischen Längsschnitt entlang einer Linie II-II in Fig. 1 ist ersichtlich, dass die erfindungsgemäße Wälzkolbenpumpe als mehrstufige Wälzkolbenpumpe ausgebildet ist, wobei in axialer Richtung mehrere Pumpstufen 26, 28, 30, 32, 34 vorgesehen sind. Die Kammervolumina der einzelnen Pumpstufen nehmen, ausgehend von der Pumpstufe 26 in Richtung der Pumpstufe 34, jeweils ab. Die erste Pumpstufe 26 ist mit einem Haupteinlass 36 verbunden. Der Haupteinlass 36 ist mit einer zu evakuierenden Kammer oder dergleichen verbunden. Das zu fördernde Medium strömt somit radial durch den Haupteinlass 36 in die Pumpkammer 14 der ersten Pumpstufe 36 ein.

In radialer Richtung, dem Haupteinlass 36 gegenüberliegend, ist ein Vorraum 38 ausgebildet. Der Vorraum 38 erstreckt sich über die gesamte axiale Breite der Pumpstufe 26 und weist somit im Wesentlichen dieselbe Breite wie die Wälzkolben 10 der ersten Pumpstufe 36 auf.

Des Weiteren ist ein Einströmraum 40 vorgesehen. Der Einströmraum 40 schließt sich einerseits an den Vorraum 38 an, und weist ferner eine im dargestellten Ausführungsbeispiel eine unmittelbare Verbindung zur Pumpkammer 14 aufweisende Einströmöffnung 42 auf.

An den Einströmraum 40 schließt sich ein innerhalb einer Zwischenwand 44 angeordneter Verbindungskanal 48 an. Das zu fördernde Medium strömt in Fig. 2 in dem Verbindungskanal 48 von unten nach oben.

An den im dargestellten Ausführungsbeispiel ausschließlich radial verlaufenden Verbindungskanal 48 schließt sich ein dem Einströmraum 40 entsprechender Ausströmraum 50 und an diesen ein entsprechend dem Vorraum 38 ausgebildeter Nachraum 52 an. Der Ausströmraum 50 weist eine Ausströmöffnung 54 auf, die im dargestellten Ausführungsbeispiel der Kontur und Ausgestaltung der Einströmöffnung 42 entspricht.

Im dargestellten Ausführungsbeispiel sind sämtliche Pumpstufen entsprechend aufgebaut, wobei die Pumpstufen jeweils durch Zwischenwände 44 voneinander getrennt sind und in jeder Zwischenwand 44 ein im dargestellten Ausführungsbeispiel radial verlaufender Verbindungskanal 48 angeordnet ist. Jeder Verbindungskanal 48 ist jeweils mit einem Einströmraum 40 und einem Ausströmraum 50 sowie einem Vorraum 38 und einem Nachraum 52 verbunden.

Insbesondere zur Verringerung der Strömungswiderstände sind die Einlassöffnungen 42 der Einströmräume 40 sowie vorzugsweise auch die Auslassöffnungen 54 der Ausströmräume 50 derart ausgebildet, dass sie einen größeren Querschnitt als die Verbindungskanäle 48 aufweisen.

Ferner sind sowohl die Einströmräume 40 als auch die Vorräume 38 mit einem gemeinsamen Einlassdeckel 24 verbunden. Entsprechend sind auch die Ausströmräume 50 sowie die Nachräume 52 mit einem gemeinsamen Auslassdeckel 22 verbunden.

Die letzte Pumpstufe 34 ist ferner mit einem nicht dargestellten Hauptauslass verbunden, durch den das zu fördernde Medium ausgestoßen wird.

In Fig. 3 ist als schematische Draufsicht ein Einlassraum 40 dargestellt, der einerseits mit einem Vorraum 38 und andererseits mit einem Verbindungskanal 48 verbunden ist. Die Einlassöffnung 42 ist durch die im dargestellten Ausführungsbeispiel gekrümmt ausgebildete Kante 54 ausgebildet. Die Einlassöffnung weist somit den durch die gestrichelte Linie 56 dargestellten Querschnitt auf.

Wie ferner ersichtlich ist, ist der Einströmraum 40 einerseits unmittelbar mit der entsprechenden Pumpkammer 14 und andererseits auch mit dem Vorraum 38 verbunden. Entsprechendes gilt für die Ausströmöffnung 54.

## Patentansprüche

1. Mehrstufige Wälzkolbenpumpe, mit
mehreren von einem Pumpengehäuse (16, 18) gebildeten Pumpkammern (14), in denen jeweils zur Ausbildung einer Pumpstufe (26, 28, 30, 32, 34) zwei zweizähnige Drehkolben (10) angeordnet sind,
benachbarten Pumpstufen (26, 28, 30, 32, 34) voneinander trennende, Zwischenwände (44), und
in den Zwischenwänden (44) angeordnete benachbarte Pumpstufen (26, 28, 30, 32, 34) miteinander verbindende Verbindungskanäle (48), und
wobei die Verbindungskanäle (48) mit einem axialen Einströmraum (40) verbunden sind, in den das geförderte Medium aus der Pumpkammer (14) einer Pumpstufe (26, 28, 30, 32, 34) durch eine Einströmöffnung (42) einströmt,
wobei die Einströmöffnung (42) einen größeren Querschnitt als der Verbindungskanal (48) aufweist,
**dadurch gekennzeichnet, dass**
das Pumpengehäuse (16, 18) mindestens einen Einlassdeckel (24) aufweist, durch den eine Seitenwand des Einströmraums (40) ausgebildet ist, und
das Pumpengehäuse (16, 18) mindestens einen Auslassdeckel (22) aufweist, durch den eine Seitenwand eines mit den Verbindungskanälen (48) verbundenen Auslassraums (50) ausgebildet ist.

2. Mehrstufige Wälzkolbenpumpe nach Anspruch 1, **dadurch gekennzeichnet, dass** der Verbindungskanal (48) im Wesentlichen insbesondere ausschließlich radial angeordnet ist.

3. Mehrstufige Wälzkolbenpumpe nach Anspruch 2, **dadurch gekennzeichnet, dass** der Verbindungskanal (48) unmittelbar mit dem Einströmraum (40) verbunden ist.

4. Mehrstufige Wälzkolbenpumpe nach einem der Ansprüche 1 - 3, **dadurch gekennzeichnet, dass** der Querschnitt der Einströmöffnung (42) mindestens 10%, insbesondere mindestens 20% und besonders bevorzugt mindestens 30% größer als der Querschnitt des Verbindungskanals (48) ist.

5. Mehrstufige Wälzkolbenpumpe nach einem der Ansprüche 1 - 4, **dadurch gekennzeichnet, dass** vorzugsweise alle Kanten der Einströmöffnung (42) strömungsgünstig abgerundet sind.

6. Mehrstufige Wälzkolbenpumpe nach einem der Ansprüche 1 - 5, **gekennzeichnet durch** einen dem Einströmraum (40) in Strömungsrichtung vorgelagerten Vorraum (38).

7. Mehrstufige Wälzkolbenpumpe nach Anspruch 6, **dadurch gekennzeichnet, dass** der Vorraum (38) radial zum Drehkolbenpaar (10) angeordnet ist.

8. Mehrstufige Wälzkolbenpumpe nach Anspruch 6 oder 7, **dadurch gekennzeichnet, dass** der Vorraum (38) ein Teil der Pumpkammer (14) ist, in den die Drehkolben (10) nicht hineinragen.

9. Mehrstufige Wälzkolbenpumpe nach einem der Ansprüche 1 - 8, **dadurch gekennzeichnet, dass** der Verbindungskanal (48) unmittelbar dem Ausströmraum (50) verbunden ist.

10. Mehrstufige Wälzkolbenpumpe nach Anspruch 9, **dadurch gekennzeichnet, dass** eine Ausströmöffnung (54) des Ausströmraums (50), durch die das geförderte Medium in die Pumpkammer (14) ausströmt, einen größeren Querschnitt als der Verbindungskanal (48) aufweist.

11. Mehrstufige Wälzkolbenpumpe nach Anspruch 9 oder 10, **dadurch gekennzeichnet, dass** der Querschnitt der Austrittsöffnung (54) mindestens 10%, insbesondere mindestens 20% und besonders bevorzugt mindestens 30% größer als der Querschnitt des Verbindungskanals (48) ist, wobei vorzugsweise alle Kanten der Austrittsöffnung (54) strömungsgünstig abgerundet sind.

12. Mehrstufige Wälzkolbenpumpe nach einem der Ansprüche 9 - 11, **gekennzeichnet durch** einen dem Ausströmraum (50) in Strömungsrichtung nachgeordneten Nachraum (52), wobei der Nachraum (52) vorzugsweise radial zu den Drehkolben (10) angeordnet ist.

13. Mehrstufige Wälzkolbenpumpe nach Anspruch 12, **dadurch gekennzeichnet, dass** der Nachraum (52) ein Teil der Pumpkammer (14) ist, in der die Drehkolben (10) nicht hineinragen.

14. Mehrstufige Wälzkolbenpumpe nach einem der Ansprüche 1 - 13, **dadurch gekennzeichnet, dass** der Einlassdeckel (24) eine Seitenwand des Vorraums (38) ausbildet.

15. Mehrstufige Wälzkolbenpumpe nach einem der Ansprüche 1 - 14, **dadurch gekennzeichnet, dass** der Auslassdeckel (22) eine Seitenwand des Nachraums (52) ausbildet.

## Claims

1. A multistage Roots pump, comprising
a plurality of pump chambers (14) defined by a pump housing (16, 18), in which pump chambers two two-toothed rotary pistons (10) are arranged for configuring a pump stage (26, 28, 30, 32, 34),
partition walls (44) separating said adjacent pump stages (26, 28, 30, 32, 34) from each other, and
connecting ducts (48) arranged in said partition walls (44) and connecting said adjacent pump stages (26, 28, 30, 32, 34) with each other, and wherein said connecting ducts (48) are connected with an axial inflow chamber (40) into which the delivered medium flows from said pump chamber (14) of a pump stage (26, 28, 30, 32, 34) through an inflow opening (42), wherein said inflow opening (42) has a larger cross-section than said connecting duct (48),
**characterized in that**
the pump housing (16, 18) comprises at least one inlet cover (24) which constitutes a sidewall of the inflow chamber (40), and
the pump housing (16, 18) comprises at least one outlet cover (22) which constitutes a sidewall of an outlet chamber (50) connected with the connecting ducts (48).

2. The multistage Roots pump according to claim 1, **characterized in that** the connecting duct (48) is essentially in particular exclusively radially arranged.

3. The multistage Roots pump according to claim 2, **characterized in that** the connecting duct (48) is directly connected with the inflow chamber (40).

4. The multistage Roots pump according to any one of claims 1-3, **characterized in that** the cross-section of the inflow opening (42) is by at least 10 %, in particular at least 20 % and more preferably at least 30 % larger than the cross-section of the connecting duct (48).

5. The multistage Roots pump according to any one of claims 1-4, **characterized in that** preferably all edges of the inflow opening (42) are rounded in a flow-enhancing manner.

6. The multistage Roots pump according to any one of claims 1-5, **characterized by** a prechamber (38) arranged upstream of the inflow chamber (40) as seen in the direction of flow.

7. The multistage Roots pump according to claim 6, **characterized in that** the prechamber (38) is arranged radially with respect to the pair of rotary pistons (10).

8. The multistage Roots pump according to claim 6 or 7, **characterized in that** the prechamber (38) is a portion of the pump chamber (14) into which the rotary pistons (10) do not project.

9. The multistage Roots pump according to any one of claims 1-8, **characterized in that** the connecting duct (48) is directly connected with the outflow chamber (50).

10. The multistage Roots pump according to claim 9, **characterized in that** an outflow opening (54) of the outflow chamber (50), through which the delivered medium flows out into the pump chamber (14), has a larger cross-section than the connecting duct (48).

11. The multistage Roots pump according to claim 9 or 10, **characterized in that** the cross-section of the outflow opening (54) is by at least 10 %, in particular at least 20 % and more preferably at least 30 % larger than the cross-section of the connecting duct (48), wherein preferably all edges of the outflow opening (54) are rounded in a flow-enhancing manner.

12. The multistage Roots pump according to any one of claims 9-11, **characterized by** a postchamber (52) arranged downstream of the outflow chamber (50) as seen in the direction of flow, wherein the postchamber (52) is arranged radially with respect to the rotary pistons (10).

13. The multistage Roots pump according to claim 12, **characterized in that** the postchamber (54) is a portion of the pump chamber (14) into which the rotary pistons (10) do not project.

14. The multistage Roots pump according to any one of claims 1-13, **characterized in that** the inlet cover (24) constitutes a sidewall of the prechamber (38).

15. The multistage Roots pump according to any one of claims 1-14, **characterized in that** the outlet cover (22) constitutes a sidewall of the postchamber (52).

## Revendications

1. Pompe roots à étages multiples, dotée de plusieurs chambres de pompe (14) formées par un carter de pompe (16, 18), à l'intérieur desquelles sont disposés deux pistons rotatifs bidentés (10) afin de former respectivement un étage de pompe (26, 28, 30, 32, 34),
de parois intermédiaires (44) séparant les étages de pompe (26, 28, 30, 32, 34) adjacents les uns des autres, et
de canaux de liaison (48) disposés dans les parois intermédiaires (44) et reliant les étages de pompe (26, 28, 30, 32, 34) adjacents les uns aux autres, et
dans laquelle les canaux de liaison (48) sont reliés à un compartiment d'admission axial (40), vers lequel le fluide pompé afflue à travers une ouverture d'admission (42) depuis la chambre (14) d'un étage de pompe (26, 28, 30, 32, 34),
dans laquelle l'ouverture d'admission (42) comporte une section transversale supérieure à celle du canal de liaison (48),
**caractérisée en ce que**
le carter de pompe (16, 18) comporte au moins un couvercle d'entrée (24), par lequel est formée une paroi latérale du compartiment d'admission (40), et le carter de pompe (16, 18) comporte au moins un couvercle de sortie (22), par lequel est formée une paroi latérale d'un compartiment de sortie (50) relié aux canaux de liaison (48).

2. Pompe roots à étages multiples selon la revendication 1, **caractérisée en ce que** le canal de liaison (48) est sensiblement disposé de manière radiale, en particulier exclusivement de manière radiale.

3. Pompe roots à étages multiples selon la revendication 2, **caractérisée en ce que** le canal de liaison (48) est relié directement au compartiment d'admission (40) .

4. Pompe roots à étages multiples selon l'une des revendications 1-3, **caractérisée en ce que** la section transversale de l'ouverture d'admission (42) est supérieure d'au moins 10 %, en particulier d'au moins 20 % et tout particulièrement d'au moins 30 % à la section transversale du canal de liaison (48).

5. Pompe roots à étages multiples selon l'une des revendications 1-4, **caractérisée en ce que** tous les bords de l'ouverture d'admission (42) sont de préférence arrondis de façon à favoriser l'écoulement.

6. Pompe roots à étages multiples selon l'une des revendications 1-5, **caractérisée par** une chambre avant (38) disposée en amont du compartiment d'admission (40) dans la direction d'écoulement.

7. Pompe roots à étages multiples selon la revendication 6, **caractérisée en ce que** la chambre avant (38) est disposée de manière radiale par rapport à la paire de pistons rotatifs (10).

8. Pompe roots à étages multiples selon la revendication 6 ou 7, **caractérisée en ce que** la chambre avant (38) est une partie de la chambre de pompe (14) à l'intérieur de laquelle les pistons rotatifs (10) ne s'engagent pas.

9. Pompe roots à étages multiples selon l'une des revendications 1-8, **caractérisée en ce que** le canal de liaison (48) est relié directement au compartiment de refoulement (50).

10. Pompe roots à étages multiples selon la revendication 9, **caractérisée en ce qu'**une ouverture de sortie (54) du compartiment de sortie (50), à travers laquelle le fluide pompé s'écoule dans la chambre de pompe (14), comporte une section transversale supérieure à celle du canal de liaison (48).

11. Pompe roots à étages multiples selon la revendication 9 ou 10, **caractérisée en ce que** la section transversale de l'ouverture de sortie (54) est supérieure d'au moins 10 %, en particulier d'au moins 20 % et tout particulièrement d'au moins 30 % à la section transversale du canal de liaison (48), dans laquelle tous les bords de l'ouverture de sortie (54) sont de préférence arrondis de façon à favoriser l'écoulement.

12. Pompe roots à étages multiples selon l'une des revendications 9-11, **caractérisée par** une chambre arrière (52) disposée en aval du compartiment de refoulement (50) dans la direction d'écoulement, dans laquelle la chambre arrière (52) est de préférence disposée de manière radiale par rapport aux pistons rotatifs (10).

13. Pompe roots à étages multiples selon la revendication 12, **caractérisée en ce que** la chambre arrière (52) est une partie de la chambre de pompe (14) dans laquelle les pistons rotatifs (10) ne s'engagent pas.

14. Pompe roots à étages multiples selon l'une des revendications 1-13, **caractérisée en ce que** le couvercle d'entrée (24) forme une paroi latérale de la chambre avant (38).

15. Pompe roots à étages multiples selon l'une des revendications 1-14, **caractérisée en ce que** le couvercle de sortie (22) forme une paroi latérale de la chambre arrière (52).
